# FASCICULE DE BREVET EUROPEEN

(11) **EP 2 152 117 B1**
(45) Date de publication et mention de la délivrance du brevet: **22.02.2012**
(21) Numéro de dépôt: 08805636.1
(22) Date de dépôt: 03.06.2008
(51) Int. Cl.: A45D 20/12, A45D 2/00, A45D 20/50

(54) **APPAREIL DE TRAITEMENT DES CHEVEUX**
HAARBEHANDLUNGSVORRICHTUNG
HAIR TREATMENT APPARATUS

(30) Priorité: 05.06.2007 FR 0704004
(43) Date de publication de la demande: 17.02.2010
(73) Titulaire: SEB S.A., 69130 Ecully (FR)
(72) Inventeur: BOUQUET, Eric, F-69730 Genay (FR); MEHENNI, Fadila, F-38670 Chasse sur Rhône (FR); VACHERON, Xavier, F-69740 Genas (FR)
(74) Mandataire: Kiehl, Hubert
(86) Numéro de dépôt international: PCT/FR2008/000748
(87) Numéro de publication internationale: WO 2009/004174

(56) Documents cités:
- EP-A- 1 124 466
- WO-A-2007/003795
- FR-A- 2 848 075
- US-A- 5 553 632

## Description

La présente invention est relative à un appareil de traitement des cheveux qui est destiné à réaliser un séchage ou une mise en forme spécifique, notamment le lissage, des cheveux d'une personne, et qui peut par ailleurs être utilisé avec un appareil généralement conçu pour le traitement des cheveux, tel un sèche-cheveux, une brosse coiffante, un fer à lisser, etc.

Les méthodes généralement connues pour traiter les cheveux en vue de leur mise en forme ou leur séchage utilisent généralement de l'air chaud soufflé par un sèche-cheveux ou une application locale de chaleur et/ou de vapeur en provenance d'un dispositif à friser et/ou à lisser.

Les dispositifs prévus pour lisser les cheveux du type pinces à lisser comportent généralement deux mâchoires articulées chauffantes qui prennent en sandwich une mèche de cheveux et la mettent en forme en lui appliquant la chaleur. Les plaques chauffantes de ces dispositifs, même en étant revêtues de matériau céramique, sont susceptibles, à terme, d'abîmer les cheveux de par leur température élevée de fonctionnement.

Le document US 5 553 632 décrit un accessoire de mise en forme des cheveux monté à l'extrémité soufflante d'un sèche-cheveux. L'accessoire comprend un jeu de deux peignes superposés dont l'un est fixe et l'autre est monté coulissant latéralement par rapport au premier. La base du peigne fixe est située au-dessus de l'extrémité de sortie d'air chaud du sèche-cheveux. Le peigne mobile est mis en mouvement par un mécanisme relié à un câble tiré par l'utilisateur. En fonctionnement, on introduit les peignes en position ouverte dans la chevelure et ensuite on actionne le mécanisme de fermeture des peignes qui retiennent ainsi les mèches de cheveux entre leurs dents. Les mèches ainsi saisies sont tirées vers le haut et séchées en position par le flux d'air soufflé par le sèche-cheveux. Un tel dispositif assure, certes, le séchage des cheveux en position étirée et à une température moindre, mais au risque d'exercer une traction importante sur les cheveux. Toutefois, lorsque des mèches de différentes épaisseurs pénètrent entre des dents voisines, les efforts exercés par les dents sur les mèches ne sont pas uniformes et, de ce fait, uniquement la mèche la plus épaisse est saisie, les mèches voisines plus fines pouvant, elles, s'échapper à l'extérieur des peignes. Ceci a pour conséquence un traitement non uniforme, laborieux, et qui demande beaucoup de temps. De surcroît, se proposant uniquement de réaliser un séchage en position étirée des cheveux, ce document n'aborde nullement le problème du réglage de la force de serrage des peignes. Par ailleurs, le peigne mobile est relié à un câble externe longeant le corps de l'appareil jusqu'à une gâchette proche de la poignée, mais un tel câble externe gêne considérablement le passage de l'appareil dans les cheveux.

Une solution a été proposée dans le document EP 1 124 466 au nom de la demanderesse où le dispositif de traitement est un accessoire destiné à être fixé à l'extrémité soufflante d'un sèche-cheveux, et où les mèches sont introduites entre les surfaces planes de deux lames voisines qui sont poussées l'une vers l'autre par des moyens élastiques. Selon ce document, plusieurs lames élastiques sont agencées côte à côte, leurs extrémités d'attaque présentant des chanfreins d'introduction automatique des cheveux entre les lames. En fonctionnement, on introduit la partie frontale de l'accessoire dans la chevelure, ce qui a pour effet de séparer les cheveux en mèches fines qui s'introduisent alors automatiquement entre les lames voisines de l'accessoire. La chaleur du flux d'air soufflé par l'appareil met alors en forme les mèches de cheveux prises entre les lames. En faisant simplement glisser l'accessoire le long des mèches, ces dernières peuvent ensuite être lissées sur toute leur longueur. Ce document décrit par ailleurs un dispositif de réglage de la pression de serrage des lames de lissage par actionnement en rotation d'un petit bouton moleté accessible depuis le côté du dispositif. Le réglage appartient à l'accessoire de lissage monté amovible sur l'appareil et l'actionnement du bouton de réglage se fait donc au voisinage des cheveux. Par conséquent, ce bouton s'avère gênant en fonctionnement, car il peut accrocher les mèches à traiter. De par ses petites dimensions, ce bouton s'avère également difficile à manipuler. De plus, l'actionnement de la commande de réglage à distance du corps de l'appareil est moins intuitive et diminue la fermeté de la prise en main de la poignée pour certaines utilisatrices.

Une autre solution de dispositif lisseur monté sur un sèche-cheveux et apte à traiter différentes longueurs de cheveux a été décrite dans le document WO 2007/003795 de la demanderesse. Fonctionnant à satisfaction, le dispositif décrit ne comporte toutefois pas de système de réglage de la pression entre les lames de lissage. Par ailleurs, la commande du dispositif nécessite la présence d'un capteur optique détectant la présence des cheveux à l'intérieur de celui-ci, impliquant une construction complexe et coûteuse de l'appareil.

Le but de la présente invention est de remédier aux inconvénients précités en proposant un appareil de traitement des cheveux dans lequel l'actionnement de la commande d'un dispositif de traitement disposé de manière amovible à l'extrémité de l'appareil soit confortable et sûre pour l'utilisatrice, tout en conservant l'avantage d'un mécanisme protégé du contact avec les cheveux qui ne gêne pas le passage du dispositif dans les cheveux.

Un autre but de l'invention est un appareil de traitement des cheveux comportant un dispositif de traitement et un dispositif de commande des moyens de lissage pouvant être actionné de manière simple et aisée, tout en étant fiable en fonctionnement et qui soit opérationnel à tout moment, sans tenir compte de l'état de fonctionnement de l'appareil ou de celui des moyens de lissage.

Un autre but de l'invention est un dispositif de traitement des cheveux qui puisse assurer un lissage efficace et uniforme pour toutes les longueurs et tous les types de cheveux à traiter, tout en respectant leur nature.

Un autre but de l'invention est un appareil de traitement des cheveux de construction ergonomique, qui soit d'une utilisation aisée et pratique pour la personne l'utilisant, tout en permettant un traitement rapide et efficace de la chevelure.

Un autre but de l'invention est un dispositif de traitement des cheveux qui soit fiable en fonctionnement, tout en pouvant être fabriqué en grande série pour un coût moindre.

Ces buts sont atteints avec un appareil de traitement des cheveux selon la revendication 1.

Un tel appareil est donc conçu pour produire un flux d'air chaud à l'intérieur d'un corps principal et l'envoyer en direction d'une ouverture de sortie d'air de ce corps pour passer par un dispositif de traitement des cheveux prévu à la sortie d'air de l'appareil, située à l'avant du corps de celui-ci. Le dispositif de traitement est agencé de manière amovible à la sortie d'air de l'appareil et comprend au moins un baladeur mobile par rapport au boîtier du dispositif de traitement. Un tel baladeur peut être un organe d'actionnement de volet d'obturation d'ouverture de sortie d'air du dispositif, un organe de support de peigne ou de lame se déplaçant au sein du dispositif, un organe apte à commander la distribution d'un liquide au sein du dispositif ou tout élément apte à être supporté en mouvement par le boîtier du dispositif de traitement et conçu pour recevoir une commande mécanique en provenance d'un mécanisme d'actionnement de l'appareil.

Selon l'invention, le mécanisme d'actionnement comprend deux mécanismes distincts qui viennent coopérer ensemble lors de la mise en place du dispositif de traitement sur l'appareil. Ceci offre la possibilité de monter la commande d'actionnement du baladeur mobile en tout endroit approprié du corps de l'appareil, et notamment, mais pas nécessairement sur la poignée de l'appareil, tout en conservant les avantages d'un mécanisme d'actionnement distant du dispositif et protégé par le boîtier de l'appareil et d'un dispositif de traitement amovible. Ce dispositif de traitement amovible pouvant alors être remplacé par un autre dispositif ou accessoire amovible nécessitant ou pas de commande mécanique d'actionnement.

De préférence, la deuxième extrémité du premier mécanisme est montée coulissante selon une direction donnée et vient en butée contre la première extrémité du deuxième mécanisme qui est mobile à rencontre de la force de rappel d'un organe élastique selon une direction sensiblement colinéaire à ladite direction donnée.

Cette solution permet une transmission de commande mécanique de puissance selon la direction donnée, par exemple à des efforts pouvant aller jusqu'à 40 N, de préférence compris entre 10 et 30 N, à des distances par exemple supérieures à quelques cm, tout en étant de construction simple et fiable en fonctionnement. L'organe élastique permet le retour vers une position initiale de la première extrémité du deuxième mécanisme lorsque la transmission de commande du premier mécanisme n'est plus active.

Avantageusement, la première extrémité du deuxième mécanisme fait saillie à travers le boîtier du dispositif de traitement et pénètre dans la fenêtre de la base annulaire lorsque la commande est active.

Ainsi, la fenêtre de la base annulaire assure le guidage en coulissement de l'extrémité du deuxième mécanisme disposé à l'intérieur du dispositif jusque dans le boîtier du corps de l'appareil pour une meilleure mise en correspondance garantissant une transmission de commande sûre entre les deux mécanismes.

De préférence, ladite direction est parallèle à celle de l'axe longitudinal du corps principal de l'appareil.

Un tel déplacement de l'extrémité du mécanisme selon une direction longitudinale est réalisé avantageusement en logeant le mécanisme et sa tige d'actionnement dans le corps principal tubulaire de l'appareil, parallèlement à l'une des ses parois internes. Un tel mécanisme s'avère de construction compacte, il n'augmente pas l'encombrement de l'appareil et n'accroche pas les cheveux à traiter.

Avantageusement, le dispositif de traitement comporte au moins deux éléments de lissage en vis-à-vis coopérant pour pincer une mèche de cheveux et ladite commande est conçue pour modifier le jeu et/ou la force de serrage entre les éléments de lissage.

Par éléments de lissage coopérant pour pincer une mèche de cheveux, on comprend des éléments de lissage comprenant des moyens aptes à exercer une pression sur les cheveux insérés entre deux éléments en vis-à-vis. Une telle pression peut être engendrée en utilisant un dispositif élastique, un dispositif magnétique, un dispositif pneumatique, etc. destiné à pousser les éléments de lissage l'un vers l'autre au contact des cheveux. L'appareil comprend un dispositif de déplacement des éléments de lissage de l'état ouvert à l'état fermé ou vice-versa (par état ouvert on comprend que les éléments sont écartés de manière à ce que les cheveux puissent être introduits entre deux éléments en vis-à-vis). L'appareil comporte par ailleurs un dispositif de réglage de la force de pression exercée sur les cheveux à traiter par les éléments de lissage lorsqu'ils sont à l'état fermé afin de l'adapter à différents types de cheveux et/ou aux sensibilités des utilisatrices.

De préférence, ledit premier mécanisme comprend une tirette reliée à un dispositif de déplacement des éléments de lissage et à un dispositif de réglage de la force de serrage des éléments de lissage agencés l'un dans le prolongement de l'autre en étant reliés par un ressort de compression.

Ceci permet d'agencer les deux dispositifs dans le boîtier ou corps principal de l'appareil, en amont du dispositif de traitement, ce qui a pour avantage d'obtenir un appareil compact et de dégager la zone de traitement des cheveux avoisinant le dispositif de lissage de tout dispositif ou pièce qui pourrait accrocher les cheveux. Le ressort de compression agit comme un couplage permettant de relier fonctionnellement les deux commandes, celle de déplacement et celle de réglage de la pression entre les éléments de pincement.

Le dispositif de déplacement est actionné par une gâchette appartenant à la poignée de l'appareil.

Ceci permet un actionnement aisé de l'appareil, notamment de son dispositif de déplacement des éléments de lissage, l'utilisatrice utilisant la même main qui tient l'appareil par la poignée pour actionner la gâchette.

De préférence, ladite gâchette est montée articulée en pivotement autour d'un axe horizontal de la poignée et entraîne la tirette (60) moyennant deux bras articulés intermédiaires.

On aurait pu, certes, utiliser une gâchette à mouvement coulissant horizontal (ou parallèle au flux d'air soufflé par l'appareil). Toutefois, on préfère un montage pivotant de la gâchette qui permet, moyennant les bras articulés intermédiaires, d'obtenir un déplacement longitudinal de la tirette, pour un effort et un déplacement moindres à l'actionnement de la gâchette.

Avantageusement, ledit dispositif de réglage comporte une bague de commande conçue pour tourner autour de l'axe longitudinal du corps principal de l'appareil agencée dans la proximité de l'ouverture d'entrée d'air du corps principal de forme générale cylindrique de l'appareil et comprend un organe de réglage à mouvement linéaire qui est conçu pour varier la force de serrage entre les éléments de lissage lorsque la bague de commande est animée d'un mouvement de rotation.

Ainsi, en tournant la bague de commande du dispositif de réglage autour de l'axe longitudinal du flux d'air, on fait varier la force de pression sur la mèche afin de l'adapter à l'opération de lissage souhaitée en fonction du type et/ou de l'état des cheveux à traiter, de manière continue ou intermittente, et ceci avec un dispositif de réglage comportant une pièce de commande facilement manipulable, la personne l'utilisant pouvant alors, d'une main, tenir l'appareil dirigé vers la chevelure et, de l'autre main, faire varier de manière intuitive la force de serrage, sans effort et sans devoir regarder l'appareil de près. On préfère toutefois un agencement à l'arrière du corps, car, d'une part c'est l'endroit le plus éloigné de la chevelure et il n'y a donc pas d'accrochage de cheveux possible avec la bague de commande et, d'autre part, la bague peut ainsi tourner, à l'intérieur ou à l'extérieur du corps de forme générale cylindrique de l'appareil, dans une zone dégagée de celui-ci où elle n'interfère pas avec d'autres composants fonctionnels de l'appareil, tels le ventilateur, l'élément chauffant, etc.

Ainsi, l'organe de commande peut être directement entraîné en translation en coopérant avec un moyen d'actionnement adjacent, par exemple une came, la spire d'une vis, ou toute autre pièce complémentaire apte à transformer directement le mouvement de rotation autour de l'axe longitudinal du flux d'air de la bague de commande en un mouvement linéaire par exemple, parallèlement à l'axe du flux d'air de l'organe de commande agissant alors sur les éléments de lissage. Un tel mouvement rotatif d'une bague de commande de grand diamètre permet alors de démultiplier le déplacement linéaire de l'organe de commande et d'obtenir ainsi un réglage fin de la pression de serrage des éléments de lissage.

De préférence, les éléments de lissage sont normalement fermés en étant poussés l'un contre l'autre par la force d'un moyen élastique et ledit dispositif de déplacement est un dispositif d'ouverture des éléments de lissage.

Les éléments de lissage sont normalement fermés à l'état de repos, tout en étant munis chacun de moyens d'introduction automatique des mèches de cheveux, les mèches écartant ainsi les éléments de lissage en s'introduisant à l'intérieur de ceux-ci, pour une utilisation aisée et intuitive de l'appareil. L'appareil muni d'un tel dispositif de lissage est passé dans les cheveux qui écartent alors naturellement les éléments de lissage et permettent à l'appareil d'effectuer un traitement à partir de la racine des cheveux en allant jusqu'au bout de la mèche traitée qui s'extrait ensuite toute seule du dispositif.

Selon un autre mode de réalisation, les éléments de lissage sont normalement ouverts en étant écartés l'un de l'autre par la force d'un moyen de rappel et le premier mécanisme est un mécanisme de fermeture des éléments de lissage.

Cette disposition permet d'introduire facilement les mèches de cheveux entre les éléments de lissage, ces derniers étant écartés et de les fermer à l'aide du premier mécanisme. Dans ce mode de réalisation, la pression exercée sur les cheveux à traiter par les éléments de lissage lorsqu'ils sont à l'état fermés est proportionnelle à la force exercée par la personne sur le premier mécanisme. Ainsi, la personne peut corriger les variations de pression entre le début du traitement où les mèches sont plus grosses et la fin de traitement où les extrémités des mèches sont plus petites. En effet, dans le mode de réalisation où les éléments de lissage sont normalement fermés, la pression en début de traitement sur les cheveux est plus élevée, les éléments de lissage étant plus écartés par les mèches, qu'en fin de traitement où les éléments de lissage sont très rapprochés, les extrémités des mèches étant plus petites.

Ledit premier mécanisme comprend une gâchette montée pivotante dans la poignée, munie d'un poussoir apte à faire coulisser une tige vers l'avant lors d'un appui sur ladite gâchette.

Ceci permet d'agencer le premier mécanisme dans le boîtier ou corps principal de l'appareil, en amont du dispositif de traitement, ce qui a pour avantage d'obtenir un appareil compact et de dégager la zone de traitement des cheveux avoisinant le dispositif de lissage de tout dispositif ou pièce qui pourrait accrocher les cheveux.

Avantageusement, les éléments de lissage sont formés d'une lame fixe et d'une lame mobile supportée par le baladeur, la lame mobile étant montée sur le baladeur sous la poussée d'un premier ressort de rappel.

On aurait pu, certes, utiliser deux éléments de lissage mobiles que l'on aurait déplacé pour passer de l'état ouvert à l'état fermé ou vice-versa après l'introduction d'une mèche de cheveux entre les deux. On préfère toutefois, pour des raisons de simplicité constructive, rendre mobile l'un des éléments de lissage en le montant sur un baladeur ou tige qui peut alors, lorsqu'il est actionné, entraîner l'élément mobile. La forme de lame des éléments de lissage permet un lissage à plat, lors d'un contact contre un plan des cheveux traités, ce qui permet de réaliser une bonne mise en forme de la mèche de cheveux, sans toutefois lui appliquer une contrainte trop importante. Une possibilité de déplacement supplémentaire de la lame mobile est offerte en la montant sur le baladeur à l'encontre de la force d'un ressort de rappel. Ceci permet une meilleure adaptation à l'épaisseur de la mèche introduite entre les éléments de lissage par compression du ressort de rappel lorsque la mèche prend appui contre une lamé fixe adjacente.

De préférence, le baladeur est monté moyennant un deuxième ressort de rappel dans le boîtier du dispositif de traitement.

Ceci permet d'avoir un actionnement dans un sens du baladeur par la deuxième extrémité du deuxième mécanisme, le retour se faisant sous la poussée du deuxième ressort de rappel, pour une solution constructive simplifiée et économique des moyens d'actionnement du baladeur.

Avantageusement, le dispositif de traitement comporte une rangée de plusieurs paires de lames fixes et mobiles montées côte à côte transversalement à l'axe dudit baladeur.

Un tel dispositif de lissage comportant par exemple une rangée de sept paires d'éléments de lissage permet de traiter plusieurs mèches simultanément offrant ainsi une efficacité accrue et un gain de temps considérable du traitement de la chevelure, l'appareil restant toutefois d'une utilisation très aisée.

De préférence, ladite rangée est agencée au centre de l'ouverture de sortie d'air et une rangée de picots est agencée de chaque côté de la rangée d'éléments de lissage, en retrait par rapport à la partie d'attaque de ceux-ci.

La rangée d'éléments de lissage étant placée au centre de l'ouverture de sortie d'air, les éléments de lissage bénéficient de l'air soufflé par l'appareil qui peut arriver soit à leur base, soit au niveau de leurs flancs latéraux, soit à la base et au niveau de leurs flancs latéraux pour une mise en forme plus rapide et plus efficace de la chevelure. Les rangées de picots permettent de mieux saisir les cheveux et les guider dans l'intervalle défini entre deux éléments de lissage. Par ailleurs, de par leur agencement en retrait par rapport à la partie d'attaque ou frontale des éléments de lissage, ces derniers sont ainsi aptes à venir les premiers au contact des cheveux, notamment les plus courts permettant ainsi leur insertion entre les éléments de lissage, sans que ces cheveux courts ne soient obligés de passer par les picots. Cet agencement en retrait des picots permet donc le lissage des cheveux très courts, le profil de la partie d'attaque des lames fixes et des lames mobiles présentant des pentes favorisant la prise des cheveux au plus près de la racine et ensuite leur insertion entre les lames fixes et mobiles.

Avantageusement, les lames mobiles se déplacent dans une direction transversale à celle du flux d'air soufflé par l'appareil.

Ceci permet d'insérer la mèche à traiter selon une direction perpendiculaire au flux d'air soufflé par l'appareil afin qu'elle bénéficie pleinement sur sa longueur de l'arrivée frontale du flux d'air.

De préférence, le deuxième mécanisme comprend une tirette secondaire reliée par un levier au baladeur.

La tirette secondaire se déplaçant parallèlement au flux d'air permet son agencement selon l'une des parois du boîtier du dispositif amovible, dans le prolongement du corps principal de l'appareil de forme générale tubulaire, sans augmenter l'encombrement de celui-ci. Le levier forme un organe de renvoi assurant la transmission du mouvement de commande aux éléments de lissage à déplacement transversal au flux d'air.

L'invention sera mieux comprise à l'étude des modes de réalisation pris à titre nullement limitatif et illustrés dans les figures annexées dans lesquelles :
- la figure 1 est une vue en perspective partiellement éclatée d'un premier mode de réalisation de l'appareil de l'invention ;
- la figure 2a est une vue de dessus partielle de l'appareil de la figure 1 et la figure 2b est une vue en coupe longitudinale de l'appareil avec le plan A-A de la figure 2a, l'appareil étant représenté avec les éléments de lissage en position fermée;
- la figure 3a est une vue de dessus partielle de l'appareil de la figure 1 et la figure 3b est une vue en coupe longitudinale de l'appareil avec le plan B-B de la figure 3a, l'appareil étant représenté avec les éléments de lissage en position ouverte.
- la figure 4a est une vue de dessus partielle d'un deuxième mode de réalisation de l'appareil de l'invention et la figure 4b est une vue en coupe longitudinale de l'appareil avec le plan C-C de la figure 4a, l'appareil étant représenté avec les éléments de lissage en position ouverte.

L'appareil de traitement des cheveux représenté aux figures annexées 1 à 3b est du type sèche-cheveux 1 muni d'un dispositif de traitement 10. Le sèche-cheveux 1 comprend un corps principal 3 tubulaire, de forme générale cylindrique, renfermant un ventilateur actionné par un moteur électrique (non représentés sur les dessins) et agencés pour produire un flux d'air orienté selon l'axe longitudinal 2 du corps principal 3 de l'appareil entre une extrémité d'entrée d'air 4 et une extrémité de sortie d'air 5. L'appareil comprend également un élément chauffant électrique (non représenté sur les dessins) agencé dans le corps principal 3 en amont de l'orifice de sortie d'air. Le corps principal 3 est prolongé vers le bas par une poignée 6 de préhension renfermant la partie électrique de commande et de connexion de l'appareil à l'alimentation, la poignée 6 étant munie par ailleurs de boutons de commande et de sélection du mode de fonctionnement, notamment de réglage du débit d'air soufflé, de la température de l'appareil, etc.. Le corps principal 3 et la poignée 6 sont réalisés en assemblant, selon un plan vertical, deux coques 7 symétriques (pour des soucis de clarté, uniquement une seule coque étant représentée sur les dessins) réalisées en une matière plastique par une technique d'injection.

Tel que mieux visible à la figure 1, le dispositif de traitement 10 est agencé à l'extrémité formant sortie d'air 5 du corps principal 3 de l'appareil et comprend au moins deux éléments de lissage 11,12 se faisant face et coopérant pour pincer une mèche de cheveux. Dans le mode de réalisation représenté aux figures, le dispositif de traitement 10 comprend un boîtier 27 creux, ayant une partie arrière 30 de forme tubulaire assemblée de manière amovible à une base 31 annulaire du corps principal 3 de l'appareil. La base 31 peut ainsi être munie de crochets 32 élastiques venant s'insérer dans des nervures correspondantes pratiquées sur la surface interne de la partie arrière 30 du boîtier 27 du dispositif.

Le boîtier 27 présente une partie avant 37 réalisée par une succession de voûtes 33, par exemple 7 voûtes, séparées par des interstices 34 et s'étendant au centre et sur toute la longueur de la partie avant 37 du boîtier 27. Les voûtes 33 ont un profil général triangulaire, leur rebord externe ou partie d'attaque présentant des pentes 35 inclinées chacune (par exemple faisant un angle de 30 à 40° avec un plan médian passant par leur sommet) en direction d'un interstice 34 voisin. Cette inclinaison des rebords des voûtes 33 permet de guider et de faciliter l'insertion des cheveux dans un interstice 34. A l'intérieur, chaque voûte 33 présente une paroi interne formant lame fixe 21, une niche 44 étant prévue derrière cette paroi, au sein de la voûte 33. (fig. 2b et fig.3b). Les voûtes 33 sont parallèles entre elles et parallèles à l'axe longitudinal 2 du corps principal 3 de l'appareil. La rangée de voûtes 33 est disposée en la partie centrale du boîtier 27 du dispositif de traitement 10, deux ouvertures latérales 36 de sortie d'air étant prévues de part et d'autre de la rangée de voûtes 33. Par ailleurs, une rangée de picots 29 (fig. 1, fig. 2a, fig. 3a) est fixée à la base de la rangée de voûtes 33, de part et d'autre de cette dernière. La rangée de picots fait un angle d'environ 30° avec l'axe longitudinal du corps principal de l'appareil et sert à ordonner et éventuellement mettre en tension les cheveux avant leur introduction à l'intérieur du dispositif de traitement 10. Le sommet des picots 29 est en retrait par rapport à celui des voûtes 33 (fig.2a, fig. 3a) afin de pouvoir adapter le dispositif de traitement 10 au traitement des cheveux très courts.

Tel que mieux visible aux figures 2b et 3b, le boîtier 27 du dispositif de traitement 10 supporte à ses extrémités un baladeur 23 supportant à son tour plusieurs lames mobiles 22. Chaque lame mobile est montée sur le baladeur 23 sous la contrainte d'un premier ressort de rappel 24, par exemple un ressort de compression. Une rangée de lames mobiles 22 est réalisée en empilant sur le baladeur 23 : un premier ressort de rappel 24 fixé à l'une de ses extrémités par une rondelle 26 sur le baladeur 23, l'autre extrémité du ressort venant prendre appui sur une lame mobile 22, suivi d'un autre ressort 24 et d'une lame mobile 22, et ainsi de suite jusqu'à compléter la rangée de lames mobiles 22, par exemple sept lames mobiles 22 parallèles entre elles.

Les lames mobiles 22 ont une forme générale triangulaire (fig.1) comportant une face plane 20 de contact avec une lame fixe 21 en vis-à-vis. Les lames mobiles 22 sont agencées de manière à ce que leurs faces planes 20 soient perpendiculaires à l'axe du baladeur 23 et parallèles à l'axe longitudinal 2 du corps principal 3 de l'appareil.

Le baladeur 23 est une tige cylindrique comportant une première extrémité 38 tenue par un flasque 39, l'extrémité opposée 40 étant tenue, elle, par une fourche 41 (fig.1). Le baladeur 23 est monté avec une possibilité de déplacement le long de son axe longitudinal sous la poussée d'un deuxième ressort de rappel 25 monté entre sa première extrémité 38 et le flasque 39. Lorsque le baladeur 23 est monté à l'intérieur du boîtier 27 du dispositif de traitement 10, les lames mobiles 22 viennent s'insérer entre les lames fixes 21. Deux caches latéraux 42,43 viennent compléter le boîtier 27 en se superposant à celui-ci au niveau de ses extrémités latérales. Le dispositif de traitement 10 comporte ainsi une rangée 28 de plusieurs paires de lames fixes 21 et mobiles 22 montées côte à côte perpendiculairement à l'axe du baladeur 23, rangée agencée au centre de l'ouverture 8 de sortie d'air de l'appareil.

Selon l'invention, l'appareil comprend deux mécanismes distincts d'actionnement du baladeur 23, un premier mécanisme 71 agencé dans le corps principal 3 de l'appareil et un deuxième mécanisme 75 agencé dans le boîtier 27 du dispositif de traitement 10.

Le premier mécanisme 71 comprend un dispositif de déplacement des éléments de pincement qui, dans l'exemple représenté aux dessins, est un dispositif d'ouverture 51 des éléments de lissage 11,12 relié à un dispositif de réglage 14 de la force de serrage des éléments de lissage 11,12.

Le dispositif de réglage 14 de la force de serrage des éléments de lissage 11,12 appartient au corps principal 3 de l'appareil et comporte une bague de commande 15 agencée à l'extrémité d'entrée d'air 4 dans le corps principal 3 de l'appareil. La bague 15 a une forme générale annulaire comportant un rebord strié 45 faisant saillie à l'extérieur du corps principal 3 de l'appareil et une partie interne nervurée située à l'intérieur du corps principal 3. La partie interne nervurée comprend une nervure circulaire 46 de guidage en rotation autour de l'axe longitudinal 2 du corps principal 3 de l'appareil et une deuxième nervure 47 concentrique et d'un même diamètre que la première. La deuxième nervure 47 comporte une rampe hélicoïdale 18 protubérante vers l'intérieur du corps 3, rampe qui, dans l'exemple représenté aux figures, s'étend sur environ un quart de la circonférence de la nervure 47. La rampe hélicoïdale 18 vient au contact d'un ergot 19 d'un organe de réglage 17. Dans l'exemple représenté aux figures, pour réduire le frottement avec la rampe 18, l'ergot 19 est remplacé par un galet qui tourne autour d'un axe vertical (perpendiculaire à l'axe longitudinal du corps 3). Tel que mieux visible à la figure 1, l'organe de réglage 17 comporte, sur chacun de ses côtés latéraux, une rampe de guidage 48 agencée parallèlement à l'axe longitudinal du corps 3, lui assurant un déplacement en coulissement dans la direction de l'axe longitudinal 2 lors de la rotation de la bague de commande 15. L'organe de réglage 17 est maintenu au contact de la rampe 18 de la bague de commande 15, moyennant le galet ou l'ergot 19, par un ressort 50, par exemple un ressort de compression agencé au centre et dans le prolongement de la partie avant de l'organe de réglage 17.

Les lames fixes 21 et mobiles 22 se trouvent normalement fermées, leurs surfaces de traitement étant au contact l'une de l'autre (on comprend l'état du dispositif au repos, le dispositif étant monté sur l'appareil et aucun organe de commande n'étant actionné). Le dispositif d'ouverture 51 comporte un mécanisme d'ouverture à plusieurs bras articulés actionné depuis la poignée 6 par une gâchette 52. La gâchette 52 est montée rotative autour d'un premier axe de pivotement 53, un ressort de torsion (non représenté aux dessins) étant prévu pour assurer le retour de la gâchette dans sa position de repos. L'axe de pivotement 53 est transversal à l'axe longitudinal 2 du corps principal 3 de l'appareil. La gâchette 52 comporte une protubérance 49 sur son côté interne opposé à celui externe d'appui. Un basculeur 54 est un bras doublement articulé monté rotatif à l'une de ses extrémités autour du premier axe de pivotement 53 et à l'extrémité opposée autour d'un deuxième axe de pivotement 56, parallèle à l'axe 53. Une biellette 55 est montée également doublement articulée en rotation autour du deuxième axe de pivotement 56 à l'une de ses extrémités et autour d'un troisième axe de pivotement 57, parallèle à l'axe 56, à l'extrémité opposée.

Le dispositif d'ouverture 51 comporte par ailleurs une tirette 60 comportant une partie avant formant une tige longitudinale 59 prolongée à l'arrière par une première extrémité 58 comportant des rails de guidage 61 dans une glissière prévue à cet effet dans le corps principal 3 de appareil et agencée parallèlement à l'axe longitudinal 2 de celui-ci. La première extrémité 58 est alignée avec le ressort 50 et donc avec l'organe de réglage 17, l'extrémité arrière de la première extrémité 58 venant prendre appui sur le ressort hélicoïdal 50. L'extrémité arrière de la tirette 60 comporte par ailleurs un bras inférieur 65 parallèle à l'axe longitudinal de la tige 59 en étant décalé vers le bas, en direction de la poignée, l'extrémité arrière du bras inférieur 65 étant montée sur le troisième axe de pivotement 57. La tige 59 de la tirette 60 se termine par une deuxième extrémité 66 à bout arrondi. A titre d'exemple, l'effort de compression mesuré à l'extrémité de la tirette 60 est situé entre 2,7 N/mm et 3,7 N/mm.

Le deuxième mécanisme 75 comporte une première extrémité formée par une première extrémité 67 d'une tirette secondaire 62 et une deuxième extrémité constituée par la fourche 41 supportant le baladeur 23. La fourche 41 a une forme de U, les deux branches parallèles comportant au centre une encoche interne dans laquelle s'introduit le bras d'un levier coudé 63, tel qu'il sera expliqué par la suite.

La deuxième extrémité 66 de la tirette 60 vient au contact de la tirette secondaire 62 appartenant au boîtier 27 du dispositif de traitement 10. La tirette secondaire 62 a une forme allongée, de section transversale ovale, et est munie de rails de guidage 77 dans lesquels coulissent des nervures réalisées à l'intérieur du boîtier 27 (non visibles sur les dessins). La première extrémité 67 de la tirette secondaire 62 est amenée à traverser une fenêtre 78 de forme ovale pratiquée dans la base annulaire 31 réalisée à la sortie du corps principal 3 de l'appareil. La première extrémité 67 comporte au centre une empreinte en creux dans laquelle prend contact la deuxième extrémité 66 de la tirette 60. La tirette secondaire 62 comporte également une deuxième extrémité 76 à bout arrondi qui, elle, vient au contact du bras inférieur 68 d'un levier 63 monté pivotant autour d'un axe 64 surélevé agencé selon une direction parallèle aux lames fixes 21 et mobiles 22 (ou transversal à l'axe du baladeur 23). Le levier 63 comporte deux bras supérieurs 70 faisant un angle d'environ 90° avec le bras inférieur 68 et prenant appui dans des encoches internes de la fourche 41 supportant le baladeur 23.

Le fonctionnement du dispositif d'ouverture sera maintenant décrit plus particulièrement en référence à la figure 3b : lorsque l'utilisatrice actionne la gâchette 52 vers l'intérieur de la poignée 6, la gâchette 52 tourne autour du premier axe de pivotement 53 et sa protubérance 49 vient au contact du basculeur 54 au niveau de son point d'articulation autour du deuxième axe de pivotement 56. La protubérance 49 fait alors pivoter le basculeur 54 autour du premier axe de pivotement 53 qui entraîne alors la biellette 55 et la fait déplacer vers l'arrière. Le déplacement vers l'arrière de la biellette 55 entraîne le coulissement vers l'arrière de la tirette 60 selon une direction parallèle à celle de l'axe longitudinal 2 du corps 3 de l'appareil. Le ressort principal 50 est alors comprimé et le deuxième ressort de rappel 25 pousse le baladeur 23 et la tirette secondaire 62 se déplace en direction du corps de l'appareil en restant en contact avec la tirette 60. Les lames mobiles 22 se trouvent alors écartées des lames fixes 21 adjacentes. Tel que visible à la figure 3b, les interstices 34 sont dégagés, une lame mobile 22 étant logée dans la niche 44 d'une lame fixe 21 adjacente.

A l'inverse, lorsque la gâchette 52 est relâchée, celle-ci revient en position initiale sous la poussée d'un ressort de torsion agencé autour de l'axe de pivotement de la gâchette 52, la tirette 60 étant alors poussée vers l'avant par la force du ressort 50 qui est supérieure à celle du deuxième ressort de rappel 25 qui est ainsi comprimé. Les lames mobiles 22 se retrouvent ainsi au contact des lames fixes 21, la commande étant transmise depuis le corps de l'appareil par la tirette 60 venant en butée contre la tirette secondaire 62.

Le fonctionnement du dispositif de réglage sera maintenant décrit plus particulièrement en référence à la figure 2b : lorsque l'utilisatrice tourne la bague de commande 15, sa rampe hélicoïdale 18 pousse l'ergot 19 et donc l'organe de réglage 17 vers l'avant, il comprime le ressort principal 50 qui ensuite applique plus de force sur la tirette 60. La tirette 60 pousse à son tour la tirette secondaire 62 qui fait basculer le levier 63 qui, lui, pousse la fourche 41 avec le baladeur 23 vers le haut. Le déplacement du baladeur 23 avec les lames mobiles 22 en direction des lames fixes 21 augmente la force de serrage au niveau de leur contact.

En position de réglage minimum, le ressort principal 50 est peu comprimé et les lames fixes 21 et mobiles 22 du dispositif de traitement se touchent en se fermant quasiment sans pression.

En position de réglage maximum, le ressort principal 50 est fortement comprimé et les lames fixes et mobiles du dispositif de traitement sont fermées avec pression.

Selon un aspect avantageux de l'invention, le dispositif d'ouverture 51 peut être actionné dans n'importe quelle position d'ajustement du dispositif de réglage 14. Du fait que la gâchette 52 et le basculeur 54 ne sont pas connectés de manière permanente, mais ils viennent se toucher uniquement lors du déplacement de la gâchette 52, la position de cette dernière ne change pas lors de la manipulation de la bague de commande 15. Il faut remarquer que, la distance entre la protubérance 49 de la gâchette 52 et l'extrémité pivotante autour du deuxième axe de pivotement 56 du basculeur 54 varie en fonction de l'état de compression du ressort principal 50, celle-ci étant suffisamment importante pour éviter un contact permanent entre les deux. Ainsi, en appuyant sur la gâchette 52, la tirette 60 est poussée vers l'arrière, elle comprime le ressort principal 50 et permet l'ouverture des lames 21, 22 du dispositif de traitement 10 dans toutes les positions de la bague de commande 15.

A titre d'exemple, des mesures de force de serrage sur les cheveux ont été effectuées au laboratoire. Ainsi, on a mesuré à l'aide d'un dynamomètre la force de traction exercée sur une tresse de fils de nylon calibrés ayant un diamètre de 0.6 mm proche de celui des cheveux et placée entre toutes les lames du dispositif de traitement. Ainsi, avec le dispositif de réglage de l'invention, la force de traction sur la tresse expérimentale peut varier entre 180g et 640g pour un déplacement d'un quart de tour de la bague de commande 15. Des réglages plus fins peuvent être réalisés en modifiant la forme et/ou les dimensions de la rampe de la bague de commande 15.

Dans un deuxième mode de réalisation, un sèche-cheveux 101 représenté aux figures 4a et 4b comprend un corps principal 103 et un dispositif de traitement 110 de construction similaire au dispositif de traitement 10 du premier mode de réalisation. Le sèche-cheveux 101 renferme un ventilateur actionné par un moteur électrique (non représentés sur les dessins) et agencés pour produire un flux d'air orienté selon l'axe longitudinal 102 du corps principal 103 de l'appareil entre une extrémité d'entrée d'air 104 et une extrémité de sortie d'air 105. L'appareil comprend également un élément chauffant électrique (non représenté sur les dessins) agencé dans le corps principal 103 en amont de l'orifice de sortie d'air. Le corps principal 103 est prolongé vers le bas par une poignée 106 de préhension.

Le dispositif de traitement 110 est agencé à l'extrémité formant sortie d'air 105 du corps principal 103 de l'appareil et comprend au moins deux éléments de lissage 111,112 constitués par une pluralité de lames fixes 121 et une pluralité de lames mobiles 122 se faisant face et coopérant pour pincer une mèche de cheveux.

Un boîtier 127 présente une partie avant réalisée par une succession de voûtes 133, par exemple 7 voûtes. A l'intérieur, chaque voûte 133 présente une paroi formant lame fixe 121. La rangée de voûtes 133 est disposée en la partie centrale du boîtier 127 du dispositif de traitement 110, deux ouvertures latérales 136 de sortie d'air étant prévues de part et d'autre de la rangée de voûtes 133.Par ailleurs, une rangée de picots 129 est fixée à la base de la rangée de voûtes 133, de part et d'autre de cette dernière.

Le boîtier 127 du dispositif de traitement 110 supporte à ses extrémités un baladeur 123 supportant à son tour les lames mobiles 122. Chaque lame mobile est montée sur le baladeur 123 sous la contrainte d'un premier ressort de rappel 124, par exemple un ressort de compression. Une rangée de lames mobiles 122 est réalisée en empilant sur le baladeur 123 le premier ressort de rappel 124 fixé à l'une de ses extrémités par une rondelle 126 sur le baladeur 123, l'autre extrémité du ressort venant prendre appui sur une lame mobile 122, suivi d'un autre ressort 124 et d'une lame mobile 122, et ainsi de suite jusqu'à compléter la rangée de lames mobiles 122, par exemple sept lames mobiles 122 parallèles entre elles.

Le baladeur 123 est une tige cylindrique comportant une première extrémité tenue par un flasque 139, l'extrémité opposée étant tenue, elle, par une fourche 141. Le baladeur 123 est monté avec une possibilité de déplacement le long de son axe longitudinal sous la poussée d'un ressort de rappel 125 monté entre sa première extrémité et le flasque 139. Lorsque le baladeur 123 est monté à l'intérieur du boîtier 127 du dispositif de traitement 110, les lames mobiles 122 viennent s'insérer entre les lames fixes 121. Le dispositif de traitement 110 comporte ainsi une rangée 128 de plusieurs paires de lames fixes 121 et mobiles 122 montées côte à côte perpendiculairement à l'axe du baladeur 123, rangée agencée au centre d'une ouverture 108 de sortie d'air de l'appareil.

Les lames fixes 121 et mobiles 122 se trouvent normalement ouvertes, leurs surfaces de traitement étant écartées l'une de l'autre sous la poussée du ressort de rappel 125 (on comprend l'état du dispositif au repos, le dispositif étant monté sur l'appareil et aucun organe de commande n'étant actionné).

Selon l'invention, l'appareil comprend deux mécanismes distincts d'actionnement du baladeur 123, un premier mécanisme 171 agencé dans le corps principal 103 de l'appareil et un deuxième mécanisme 175 agencé dans le boîtier 127 du dispositif de traitement 110.

Le premier mécanisme 171 comporte une gâchette 152, montée rotative autour d'un axe de pivotement 153. L'axe de pivotement 153 est transversal à l'axe longitudinal 102 du corps principal 103 de l'appareil. La gâchette comporte par ailleurs un poussoir 160 coopérant avec une première extrémité 158 d'une tige 159 longitudinale guidée dans le corps principal 103 de l'appareil et agencée parallèlement à l'axe longitudinal 102 de celui-ci. La tige 159 se termine par une deuxième extrémité 166 à bout arrondi. Un ressort de rappel 150 est agencé sur la tige 159.

Le deuxième mécanisme 175 comporte une première extrémité formée par une première extrémité 167 d'une tirette secondaire 162 et une deuxième extrémité constituée par la fourche 141 supportant le baladeur 123. La fourche 141 a une forme de U, les deux branches parallèles comportant au centre une encoche interne dans laquelle s'introduit le bras d'un levier coudé 163.

La deuxième extrémité 166 de la tige 159 vient au contact de la tirette secondaire 162 appartenant au boîtier 127 du dispositif de traitement 110. La tirette secondaire 162 coulisse à l'intérieur du boîtier 127. La première extrémité 167 de la tirette secondaire 162 est amenée à traverser une fenêtre 178 pratiquée dans la base annulaire 131 réalisée à la sortie du corps principal 103 de l'appareil. La première extrémité 167 comporte au centre une empreinte en creux dans laquelle prend contact la deuxième extrémité 166 de la tige 159. La tirette secondaire 162 comporte également une deuxième extrémité 176 à bout arrondi qui, elle, vient au contact d'un bras inférieur du levier 163 monté pivotant autour d'un axe surélevé agencé selon une direction parallèle aux lames fixes 121 et mobiles 122 (ou transversal à l'axe du baladeur 123). Les deux bras supérieurs font un angle d'environ 90° avec les bras inférieurs.

En fonctionnement, lorsque l'utilisatrice actionne la gâchette 152 vers l'intérieur de la poignée 106, la gâchette 152 tourne autour de l'axe de pivotement 153 et le poussoir 160 fait coulisser la tige 159 vers l'avant selon une direction parallèle à celle de l'axe longitudinal 102 du corps 103 de l'appareil. La tirette secondaire 162 se déplace alors également vers l'avant, provoquant la fermeture des lames mobiles 122 contre les lames fixes 121 adjacentes.

A l'inverse, lorsque la gâchette 152 est relâchée, celle-ci revient en position initiale sous la poussée du ressort 150 via la tige 159. Le ressort de rappel 125 pousse le baladeur 123 écartant ainsi les lames mobiles 122 des lames fixes 121.

D'autres variantes et modes de réalisation de l'invention peuvent être envisagés sans sortir du cadre de ces revendications.

Ainsi, on peut remplacer la poussée à l'encontre du moyen de rappel élastique entre les deux mécanismes en réalisant la coopération entre les deux mécanismes 71, 75 par une fixation réversible de la deuxième extrémité 66 du premier mécanisme 71 avec la première extrémité 67 du deuxième mécanisme 75, par exemple avec un engagement à frottement doux ou par attraction magnétique. Toutefois, la coopération entre ces deux extrémités doit être réalisée automatiquement lorsque le dispositif de traitement est monté sur l'appareil.

Par ailleurs, la commande est réalisée sous forme d'une gâchette 52 placée sur la poignée 6, mais il est possible de la réaliser également sous forme d'un bouton poussoir monté sur le corps principal 3 de l'appareil.

## Revendications

1. Appareil de traitement des cheveux comportant :
- un corps principal (3,103) ayant une entrée d'air (4,104) et une sortie d'air (5,105) dont l'ouverture (8,108) est délimitée par une base annulaire (31,131),
- un élément chauffant logé dans ledit corps principal (3,103) et conçu pour chauffer l'air,
- un ventilateur prévu dans ledit corps principal (3,103) et conçu pour souffler l'air vers l'élément chauffant,
- une poignée (6,106) fixée audit corps principal (3,103),
- un dispositif de traitement (10,110) comportant un boîtier (27,127) monté amovible à l'extrémité de sortie d'air (5,105) et comprenant un baladeur (23,123) mobile,
- ainsi qu'un mécanisme d'actionnement (52, 152, 71,75,171,175) conçu pour envoyer une commande mécanique au baladeur (23,123) du dispositif de traitement (10,110), **caractérisé en ce que** ledit mécanisme d'actionnement (52, 152, 71,75,171,175) comporte
* un premier mécanisme (52, 152, 71,171) agencé dans le corps principal (3,103) de l'appareil présentant une gâchette (52, 152), une première extrémité (58,158) reliée à la gâchette (52, 152) et une deuxième extrémité (66,166) mobile à travers une fenêtre (78,178) de la base annulaire (31,131) de l'ouverture de sortie d'air (8,108) et
* un deuxième mécanisme (75,175) agencé dans le dispositif de traitement (10,110) et présentant une première extrémité mobile à travers une ouverture du boîtier (27,127) et une deuxième extrémité reliée au baladeur (23,123), la fenêtre (78,178) de la base annulaire (31,131) et la première extrémité du deuxième mécanisme (75,175) étant agencées pour venir en correspondance lorsque le dispositif de traitement (10,110) est monté sur l'appareil et la deuxième extrémité (66,166) du premier mécanisme (71,171) étant adaptée à coopérer avec la première extrémité du deuxième mécanisme (75,175), de manière à ce que l'actionnement de la gâchette (52, 152) soit transmis au dispositif de traitement (10,110) via les premier et deuxième mécanismes.

2. Appareil selon la revendication 1, **caractérisé en ce que** la deuxième extrémité (66,166) du premier mécanisme (52, 152, 71,171) est montée coulissante selon une direction donnée et vient en butée contre la première extrémité du deuxième mécanisme (75,175) qui est mobile à l'encontre de la force de rappel d'un organe élastique selon une direction sensiblement colinéaire à ladite direction donnée.

3. Appareil selon la revendication 2, **caractérisé en ce que** la première extrémité du deuxième mécanisme (75,175) fait saillie à travers le boîtier (27,127) du dispositif de traitement (10,110) et pénètre dans la fenêtre (78,178) de la base annulaire (31,131) lorsque la commande est active.

4. Appareil selon l'une des revendications 2 ou 3, **caractérisé en ce que** ladite direction est parallèle à celle de l'axe longitudinal (2,102) du corps principal (3,103) de l'appareil.

5. Appareil selon l'une des revendications précédentes, **caractérisé en ce que** le dispositif de traitement comporte au moins deux éléments de lissage (11,12,111,112) en vis-à-vis coopérant pour pincer une mèche de cheveux et que ladite commande est conçue pour modifier le jeu et/ou la force de serrage entre les éléments de lissage (11,12,111,112).

6. Appareil selon la revendication 5, **caractérisé en ce que** ledit premier mécanisme (71) comprend une tirette (60) reliée à un dispositif de déplacement des éléments de lissage (11,12) et à un dispositif de réglage (14) de la force de serrage des éléments de lissage agencés l'un dans le prolongement de l'autre en étant reliés par un ressort (50) de compression.

7. Appareil selon la revendication 6, **caractérisé en ce que** le dispositif de déplacement est actionné par la gâchette (52) appartenant à la poignée (6) de l'appareil.

8. Appareil selon la revendication 7, **caractérisé en ce que** ladite gâchette (52) est montée articulée en pivotement autour d'un axe horizontal de la poignée et entraîne la tirette (60) moyennant deux bras articulés intermédiaires.

9. Appareil selon l'une des revendications 6 à 8, **caractérisé en ce que** ledit dispositif de réglage (14) comporte une bague de commande (15) conçue pour tourner autour de l'axe longitudinal (2) du corps principal (3) de l'appareil agencée dans la proximité de l'ouverture d'entrée d'air (4) du corps principal (3) de forme générale cylindrique de l'appareil et comprend un organe de réglage (17) à mouvement linéaire qui est conçu pour varier la force de serrage entre les éléments de lissage lorsque la bague de commande (15) est animée d'un mouvement de rotation.

10. Appareil selon l'une des revendications 6 à 9, **caractérisé en ce que** les éléments de lissage (11,12) sont normalement fermés en étant poussés l'un contre l'autre par la force d'un moyen élastique et que ledit dispositif de déplacement est un dispositif d'ouverture (51) des éléments de lissage (11,12).

11. Appareil selon la revendication 5, **caractérisé en ce que** les éléments de lissage (111,112) sont normalement ouverts en étant écartés l'un de l'autre par la force d'un moyen de rappel et que le premier mécanisme (152, 171) est un mécanisme de fermeture des éléments de lissage (111,112).

12. Appareil selon la revendication 11, **caractérisé en ce que** ledit premier mécanisme (171) comprend la gâchette (152) montée pivotante dans la poignée (106), munie d'un poussoir (160) apte à faire coulisser une tige (159) vers l'avant lors d'un appui sur ladite gâchette (152).

13. Appareil selon l'une des revendications 5 à 12, **caractérisé en ce que** les éléments de lissage (11,12,111,112) sont formés d'une lame fixe (21,121) et d'une lame mobile (22,122) supportée par le baladeur (23,123), la lame mobile (22,122) étant montée sur le baladeur (23,123) sous la poussée d'un premier ressort de rappel (24,124).

14. Appareil selon l'une des revendications 1 à 13, **caractérisé en ce que** le baladeur (23,123) est monté moyennant un deuxième ressort de rappel (25,125) dans le boîtier (27,127) du dispositif de traitement (10,110).

15. Appareil selon l'une des revendications 13 ou 14, **caractérisé en ce que** le dispositif de traitement (10,110) comporte une rangée (28,128) de plusieurs paires de lames fixes (21,121) et mobiles (22,122) montées côte à côte transversalement à l'axe dudit baladeur (23,123).

16. Appareil selon la revendication 15, **caractérisé en ce que** ladite rangée (28,128) est agencée au centre de l'ouverture (8,108) de sortie d'air et qu'une rangée de picots (29,129) est agencée de chaque côté de la rangée (28,128) d'éléments de lissage, en retrait par rapport à la partie d'attaque de ceux-ci.

17. Appareil selon l'une des revendications 13 à 16, **caractérisé en ce que** les lames mobiles (22,122) se déplacent dans une direction transversale à celle du flux d'air soufflé par l'appareil.

18. Appareil selon l'une des revendications précédentes, **caractérisé en ce que** le deuxième mécanisme comprend une tirette secondaire (62,162) reliée par un levier (63,163) au baladeur (23,123).

## Claims

1. A hair treatment apparatus comprising:
- a main body (3, 103) with an air inlet (4, 104) and an air outlet (5, 105) having an opening (8, 108) defined by an annular base (31, 131),
- a heating element housed inside said main body (3, 103) and designed to heat the air,
- a fan provided inside said main body (3, 103) and designed to blow air towards the heating element,
- a handle (6, 106) attached to said main body (3, 103),
- a treatment device (10, 110) including a housing (27, 127) removably mounted at the end of the air outlet (5, 105) and including a mobile slider (23, 123),
- and an actuation mechanism (52, 152, 71, 75, 171, 175) designed for sending a mechanical control to the slider (23, 123) of the treatment device (10, 110), **characterised in that** said actuation mechanism (52, 152, 71, 75, 171, 175) comprises
* a first mechanism (52, 152, 71, 171) arranged inside the main body (3, 103) of the apparatus having a trigger (52, 152), a first end (58, 158) connected to the trigger (52, 152) and a second end (66, 166) movable through a window (78, 178) of the annular base (31, 131) of the opening of the air outlet (8, 108) and
* a second mechanism (75, 175) arranged inside the treatment device (10, 110) and having a first end movable through an opening in the housing (27, 127) and a second end connected to the slider (23, 123), the window (78, 178) of the annular base (31, 131) and the first end of the second mechanism (75, 175) being adapted for matching each other when the treatment device (10, 110) is mounted on the apparatus and the second end (66, 166) of the first mechanism (71, 171) being adapted to cooperate with the first end of the second mechanism (75, 175), so that the actuation of the trigger (52, 152) is transmitted to the treatment device (10, 110) via the first and second mechanisms.

2. An apparatus according to claim 1, **characterised in that** the second end (66, 166) of the first mechanism (52, 152, 71, 171) is mounted sliding along a given direction and abuts the first end of the second mechanism (75, 175) which is able to move counter to the return force of an elastic member along a direction substantially co-linear to said given direction.

3. An apparatus according to claim 2, **characterised in that** the first end of the second mechanism (75, 175) projects through the housing (27, 127) of the treatment device (10, 110) and penetrates into the window (78, 178) of the annular base (31, 131) when the control is active.

4. An apparatus according to one of claims 2 or 3, **characterised in that** said direction is parallel to that of the longitudinal axis (2, 102) of the main body (3, 103) of the apparatus.

5. An apparatus according to one of the preceding claims, **characterised in that** the treatment device has at least two opposing straightening elements (11, 12, 111, 112) which co-operate in order to grip a strand of hair and that said control is designed to modify the tightening torque and/or force between the straightening elements (11, 12, 111, 112).

6. An apparatus according to claim 5, **characterised in that** said first mechanism (71) comprises a pull tab (60) connected to a device that displaces the straightening elements (11, 12) and to a device that adjusts (14) the tightening force of the straightening elements arranged in the extension of each other and connected by a compression spring (50).

7. An apparatus according to claim 6, **characterised in that** the displacement device is actuated by the trigger (52) belonging to the handle (6) of the apparatus.

8. An apparatus according to claim 7, **characterised in that** said trigger (52) is mounted pivotally articulated around a horizontal axis of the handle and drives the pull tab (60) by means of two intermediate articulated arms.

9. An apparatus according to one of claims 6 to 8, **characterised in that** said adjustment device (14) comprises a control ring (15) designed to rotate around the longitudinal axis (2) of the main body (3) of the apparatus and arranged in proximity to the opening of the air inlet (4) of the generally cylindrical main body (3) of the apparatus and comprises a linearly moveable adjustment member (17), which is designed to vary the tightening force between the straightening elements when the control ring (15) is driven in a rotational movement.

10. An apparatus according to one of claims 6 to 9, **characterised in that** the straightening elements (11, 12) are normally closed by being pushed against each other by the force of an elastic means and that said displacement device is a device that opens (51) the straightening elements (11, 12).

11. An apparatus according to claim 5, **characterised in that** the straightening elements (111, 112) are normally opened by being pulled away from each other by the force of a return means and that the first mechanism (152, 171) is a mechanism that closes the straightening elements (111, 112).

12. An apparatus according to claim 11, **characterised in that** said first mechanism (171) comprises a trigger (152) pivotally mounted in the handle (106), equipped with a pusher (160) capable of sliding a rod (159) forward when said trigger (152) is pressed.

13. An apparatus according to one of claims 5 to 12, **characterised in that** the straightening elements (11, 12, 111, 112) are formed by a fixed blade (21, 121) and a mobile blade (22, 122) supported by the slider (23, 123), the mobile blade (22, 122) being mounted on the slider (23, 123) under the pressure of a first return spring (24, 124).

14. An apparatus according to one of claims 1 to 13, **characterised in that** the slider (23, 123) is mounted by means of a second return spring (25, 125) in the housing (27, 127) of the treatment device (10, 110).

15. An apparatus according to one of claims 13 or 14, **characterised in that** the treatment device (10, 110) comprises a row (28, 128) of several pairs of fixed (21, 121) and mobile (22, 122) blades mounted side by side transversal to the axis of said slider (23, 123).

16. An apparatus according to claim 15, **characterised in that** said row (28, 128) is arranged in the middle of the opening (8, 108) of the air outlet and that a row of spikes (29, 129) is arranged on either side of the row (28, 128) of straightening elements, recessed relative to the driving portion thereof.

17. An apparatus according to one of claims 13 to 16, **characterised in that** the mobile blades (22, 122) move in a direction transversal to that of the air flow blown by the apparatus.

18. An apparatus according to one of the preceding claims, **characterised in that** the second mechanism comprises a secondary pull tab (62, 162) connected by a lever (63, 163) to the slider (23, 123).

## Patentansprüche

1. Haarpflegegerät bestehend aus :
- einem Hauptteil (3, 103) mit Lufteinlass (4, 104) und Luftaustritt (5, 105), dessen Öffnung (8, 108) von einem ringförmigen Rahmen (31, 131) umschlossen wird.
- einem in den Hauptteil (3, 103) integrierten Heizelement, das der Lufterhitzung dient,
- einem in den Hauptteil (3, 103) integrierten Ventilator, der die Luft zum Heizelement befördern soll,
- einem am Hauptteil (3, 103) befestigten Griff (6, 106),
- einem Haarpflegeelement (10, 110), bestehend aus einem am Ende des Luftaustritts (5, 105) abnehmbar montierten Gehäuse (27, 127) und einem beweglichen Schiebeblock (23, 123),
- sowie einem Bedienmechanismus (52, 152, 71, 75, 171, 175), der einen mechanischen Steuerbefehl an den Schiebeblock (23, 123) der Haarpflegevorrichtung (10, 110) schickt, wobei dieser Bedienmechanismus (52, 152, 71, 75, 171, 175) folgende Elemente umfasst:
* einen ersten, im Hauptteil (3, 103) des Geräts untergebrachten Mechanismus (52, 152, 71, 171), bestehend aus einem Abzug (52, 152), einem ersten. mit dem Abzug (52, 152) verbundenen Endstück (58, 158) und einem zweiten, über ein Fenster (78, 178) im ringförmigen Rahmen (31, 131) der Luftaustrittöffnung (8, 108) beweglichen Endstück (66, 166), und
* einem zweiten, in die Haarpflegevorrichtung (10, 110) integrierten Mechanismus (75, 175), der ein erstes, über eine Öffnung im Gehäuse (27, 127) bewegliches Endstück und ein zweites, mit dem Schiebeblock (23, 123) verbundenes Endstück aufweist, wobei das Fenster (78, 178) des ringförmigen Rahmens (31, 131) und das erste Endstück des zweiten Mechanismus' (75, 175) so angeordnet sind, dass sie bei einer Montage der Haarpflegevorrichtung (10, 110) auf dem Gerät übereinander liegen, und wobei das zweite Endstück (66, 166) des ersten Mechanismus (71, 171) so mit dem ersten Endstück des zweiten Mechanismus (75, 175) zusammenwirken kann, so dass die Betätigung des Abzuges (52, 152) über den ersten und zweiten Mechanismus auf die Haarpflegevorrichtung (10, 110) übertragen wird.

2. Gerät laut Anspruch 1, **dadurch gekennzeichnet, dass** das zweite Endstück (66, 166) des ersten Mechanismus (52, 152, 71, 171) in einer bestimmten Richtung gleitend montiert ist und am ersten Endstück des zweiten Mechanismus (75, 175), das über die Rückstellkraft eines elastischen Organs in einer zur gegebenen Richtung im Wesentlichen kollinearen Richtung beweglich ist, zum Anschlag kommt.

3. Gerät laut Anspruch 2, **dadurch gekennzeichnet, dass** das erste Endstück des zweiten Mechanismus (75, 175) durch das Gehäuse (27, 127) der Haarpflegevorrichtung (10, 110) hindurchragt und in das Fenster (78, 178) des ringförmigen Rahmens (31, 131) eindringt, wenn die Steuerung aktiv ist.

4. Gerät laut Anspruch 2 oder 3, **dadurch gekennzeichnet, dass** die besagte Richtung parallel zur Längsachse (2, 102) des Hauptteils (3, 103) des Geräts verläuft

5. Gerät laut einem der vorhergehenden Ansprüche, **dadurch gekennzeichnet, dass** die Haarpflegevorrichtung mindestens zwei gegenüberliegende Glättungselemente (11, 12, 111, 112) umfasst, die bei der Erfassung einer Haarsträhne zusammenwirken und die genannte Steuerung das Spiel und/oder die Klemmkraft zwischen den Glättungselementen (11, 12, 111, 112) ändern kann.

6. Gerät laut Anspruch 5, **dadurch gekennzeichnet, dass** der erste Mechanismus (71) ein Zugelement (60) umfasst, das mit einer Vorrichtung zum Verschieben der Glättungselemente (11, 12) und mit einer Vorrichtung (14) zum Einstellen der Klemmkraft der in gegenseitiger Verlängerung angeordneten und durch eine Druckfeder (50) verbundenen Glättungselemente versehen ist.

7. Gerät laut Anspruch 6, **dadurch gekennzeichnet, dass** die Verschiebevorrichtung durch den in den Gerätegriff (6) integrierten Abzug (52) betätigt wird.

8. Gerät laut Anspruch 7, **dadurch gekennzeichnet, dass** dieser Abzug (52) um eine waagerechte Achse des Griffs herum schwenkbar montiert ist und das Zugelement (60) mittels zweier Gelenk-Zwischenarme betätigt.

9. Gerät laut einem der Ansprüche 6 bis 8, **dadurch gekennzeichnet, dass** die Einstellvorrichtung (14) einen Steuerring (15) umfasst, der sich um die Längsachse (2) des Hauptteils (3) des Geräts dreht, in der Nähe des Lufteinlasses (4) des im Allgemeinen zylinderförmigen Hauptteils (3) des Geräts angeordnet ist und ein linear bewegliches Einstellorgan (17) enthält, das die Klemmkraft zwischen den Glättungselementen anpassen kann, wenn der Steuerring (15) durch eine Drehbewegung angetrieben wird.

10. Gerät laut einem der Ansprüche 6 bis 9, **dadurch gekennzeichnet, dass** die Glättungselemente (11, 12) normalerweise geschlossen sind und durch die Kraft eines elastischen Mittels gegeneinander gedrückt werden, und dass die Verschiebevorrichtung eine Vorrichtung (51) zum Öffnen der Glättungselemente (11, 12) ist.

11. Gerät laut Anspruch 5, **dadurch gekennzeichnet, dass** die Glättungselemente (111, 112) normalerweise geöffnet sind, wobei sie durch die Kraft eines Rückstellmittels voneinander getrennt werden, und dass der erste Mechanismus (152, 171) ein Mechanismus zum Schließen der Glättungselemente (111, 112) ist.

12. Gerät laut Anspruch 11, **dadurch gekennzeichnet, dass** der erste Mechanismus (171) den schwenkbar am Griff (106) montierten Abzug (152) mit Drücker (160) umfasst. Dieser Drücker (160) schiebt bei Betätigung des Abzugs (152) einen Bolzen (159) nach vorne.

13. Gerät laut einem der Ansprüche 5 bis 12, **dadurch gekennzeichnet, dass** die Glättungselemente (11, 12, 111, 112) durch eine auf dem Schiebeblock (23, 123) befestigte feststehende Lamelle (21, 121) und eine bewegliche Lamelle (22, 122) gebildet werden, wobei die bewegliche Lamelle (22, 122) unter dem Druck einer ersten Rückstellfeder (24, 124) auf dem Schiebeblock (23, 123) montiert ist.

14. Gerät laut einem der Ansprüche 1 bis 13, **dadurch gekennzeichnet, dass** der Schiebeblock (23, 123) anhand einer zweiten Rückstellfeder (25, 125) in das Gehäuse (27, 127) der Haarpflegevorrichtung (10, 110) montiert ist.

15. Gerät laut Anspruch 13 oder 14, **dadurch gekennzeichnet, dass** die Haarpflegevorrichtung (10, 110) eine Reihe (28, 128) aus mehreren Paaren feststehender (21, 121) und beweglicher (22, 122) Lamellen umfasst, die quer zur Achse des Schiebeblocks (23, 123) nebeneinander montiert sind.

16. Gerät laut Anspruch 15, **dadurch gekennzeichnet, dass** die Reihe (28, 128) in der Mitte der Luftaustrittsöffnung (8, 108) angeordnet ist, und dass sich auf beiden Seiten der Reihe (28, 128) aus Glättungselementen eine Reihe aus Zacken (29, 129) befindet, bezogen auf den agierenden Teil der Glättungselemente etwas zurückgezogen..

17. Gerät laut einem der Ansprüche 13 bis 16, **dadurch gekennzeichnet, dass** sich die beweglichen Lamellen (22, 122) quer zum vom Gerät erzeugten Luftstrom bewegen.

18. Gerät laut einem der vorhergehenden Ansprüche, **dadurch gekennzeichnet, dass** der zweite Mechanismus ein sekundäres Zugelement (62, 162) umfasst, das durch einen Hebel (63, 163) mit dem Schiebeblock (23, 123) verbunden ist.
